# EUROPÄISCHE PATENTSCHRIFT

(11) **EP 0 249 066 B1**
(45) Veröffentlichungstag und Bekanntmachung des Hinweises auf die Patenterteilung: **06.11.1991**
(21) Anmeldenummer: 87107330.0
(22) Anmeldetag: 20.05.1987
(51) Int. Cl.: E04B 2/82

(54) **Zweischaliges Teleskopelement**
Double wall telescopic element
Elément télescopique à double paroi

(30) Priorität: 09.06.1986 DE 3619393
(43) Veröffentlichungstag der Anmeldung: 16.12.1987
(73) Patentinhaber: Hüppe Form Sonnenschutz- und Raumtrennsysteme GmbH, D-26133 Oldenburg (DE)
(72) Erfinder: Schüssler, Karl, D-2900 Oldenburg (DE)
(74) Vertreter: Eisenführ, Speiser & Partner

(56) Entgegenhaltungen:
- EP-A- 0 000 717
- DE-A- 3 302 032
- DE-A- 3 425 484
- GB-A- 2 094 366

## Beschreibung

Die Erfindung betrifft ein zweischaliges Teleskopelement einer aus mehreren horizontal beweglichen Wandelementen bestehenden Trennwand, mit einem Wandteil mit aussenliegenden Deckplatten an einem Tragrahmen, einem an einer Vertikalkante des Wandteils horizontal ausfahrbaren Teleskopteil mit Deckplatten, welche in der eingefahrenen Stellung die Deckplatten des Wandteils überlappen und in entsprechend parallelen Laufebenen laufen, mit einer oberen und/oder unteren Dichtleiste zwischen den Deckplatten des Wand- und Teleskopteils und mit einer Betätigungsmechanik zwischen den Deckplatten zum Verfahren des Teleskopteils und der oberen und/oder unteren Dichtleiste.

Bewegliche, glatte Trennwände bestehen aus mehreren einzelnen Wandelementen, die mittels Laufrollen in deckenfesten Laufschienen verfahrbar aufgehängt sind. Zum Öffnen bzw. zum Beseitigen der Trennwand werden die einzelnen Wandelemente aus einer Verriegelung gelöst und längs der Laufschiene verfahren und in einem Staubereich gestaut. Zum Schliessen der Trennwand werden die Wandelemente dicht aneinandergereiht in die Wandebene gebracht und durch Dichtleisten verspannt, welche zwischen den Wandplatten der Wandelemente gegen die Decke und/oder den Boden ausgefahren werden. Vorgesehen ist ferner an dem einen oder anderen seitlichen Ende der Trennwand ein Teleskopelement, welches aus einem Wandteil und einem seitlich horizontal ausfahrbaren Teleskopteil besteht. Das Teleskopteil wird beim Schliessen der Wand horizontal z.B. gegen eine feststehende Gebäudewand ausgefahren, um die Wandelemente auch horizontal gegeneinander zu verspannen und die verfügbare lichte Weite der betreffenden Gebäudeöffnung spaltfrei zu verschliessen. Alternativ wird das Teleskopteil gegen einen an dem angrenzenden Wandteil befestigten Anschlag verfahren, wenn statt einer feststehenden Gebäudewand eine andere Trennwand o.dgl. anschliesst, die nicht mit Spannkräften belastet werden darf.

Aus der DE-OS 34 25 484 ist ein Teleskopelement der eingangs genannten Art bekannt, bei dem die aussenliegenden Deckplatten des Teleskopteils die Deckplatten des angrenzenden Wandteils während des gesamten Teleskopierhubes überlappen; insbesondere überlappen die Deckplatten des Teleskopteils auch in der teleskopierten Endstellung die angrenzenden Deckplatten des Wandteils. Die Überlappungsfugen empfinden anspruchsvolle Benutzer oftmals als störend, da sie die optische Harmonie der ansonsten glatten Trennwand und deren Wechsel von Wandelementen und Schattenfugen beeinträchtigen.

Alternativ sind Teleskopelemente bekannt, bei denen die Deckplatten des Teleskopteils über den gesamten Teleskopierhub mit den Deckplatten des Wandteils fluchten, bei denen also beim Ausfahren des Teleskopierteils eine Schattenfuge entsteht, deren Breite etwa gleich dem Teleskopierhub und somit wesentlich breiter als die regulären Schattenfugen der Trennwand ist. Die besonders breite Schattenfuge zwischen dem Wandteil und dem Teleskopierteil des Teleskopelements stört das Aussehen derartiger Trennwände.

Aufgabe der Erfindung ist es daher, ein zweischaliges Teleskopelement der eingangs genannten Art derart weiterzubilden, dass das Aussehen einer Trennwand auch im Bereich des Teleskopteils ansprechend ist und den Wechsel von Wandplatten und Schattenfugen nicht unterbricht.

Diese Aufgabe wird bei dem Teleskopelement der eingangs genannten Art erfindungsgemäss dadurch gelöst, dass die Deckplatten des Teleskopteils quer zu ihrer Hauptebene beweglich am Teleskopteil angeordnet sind, bei ausfahrendem Teleskopteil aus dem mit den Deckplatten des Wandteils gebildeten Überlappungsbereich herauslaufen und von der Betätigungsmechanik quer zu den Laufebenen in eine mit den Deckplatten des Wandteils fluchtende Endstellung bewegbar sind.

Die Vorteile der Erfindung liegen insbesondere darin, dass die Deckplatten des Teleskopteils in der eingefahrenen Stellung und während der Teleskopierbewegung die Deckplatten des Wandteils überlappen, also in einer Laufebene bewegt werden, die vor der Aussenfläche der Deckplatten liegt. Mit dem Erreichen der ausgefahrenen Stellung verlassen die Deckplatten des Teleskopteils den Überlappungsbereich und werden dann in einem gewünschten horizontalen Abstand, welcher einer gewünschten Schattenfuge entspricht, in einer Querbewegung in die Ebenen der Deckplatten des Wandteils bewegt. Es entsteht auf diese Weise - auch im Bereich des Teleskopteils - eine stufenlose, glatte Aussenfläche der Trennwand und eine Schattenfuge, deren Breite etwa gleich der Breite der anderen, zwischen den Wandelementen vorhandenen Schattenfugen ist.

Bevorzugt weist die Betätigungsmechanik Schwenkarme auf, die um horizontal und parallel zu den Deckplatten des Teleskopteils am Rahmen des Teleskopteils angeordnete Achsen schwenkbar sind. Die Deckplatten des Teleskopteils sind dann an den Schwenkarmen angebracht und lassen sich an den Schwenkarmen quer zu ihrer Hauptebene einwärts oder auswärts schwenken.

Die Deckplatten des Teleskopteils lassen sich z.B. mit Federmitteln gegeneinander vorspannen, welche die beiden Deckplatten in die Wandplattenebenen ziehen, wenn die Deckplatten in der ausgefahrenen Stellung des Teleskopteils entsprechend freigegeben werden.

Die Querbewegung der Deckplatten des Teleskopteils wird bevorzugt von der Betätigungsmechanik gesteuert, welche zum horizontalen Ausfahren des Teleskopteils und anschliessenden vertikalen Ausfahren der Dichtleisten zwischen den Deckplatten liegt. Eine derartige Betätigungsmechanik besitzt eine von aussen zugängliche Kurbelwelle, mit der eine innenliegende Gewindespindel antreibbar ist, bei deren Drehung ein Kniegestänge sich horizontal verschiebt, dessen freie Enden am Teleskopteil befestigt sind. Erreicht das Teleskopteil die ausgefahrene Position und wird die Kurbel und die Gewindespindel weiter gedreht, so kommt das Teleskopteil zur Anlage an einer Gebäudewand oder einem wandteilfesten Anschlag. Die auf der Gewindespindel laufende Lagerhülse des Kniegestänges bewegt sich jedoch weiter, so daß sich das Kniegestänge nach oben und unten auswinkelt und dabei entsprechende Horizontalholmen nach oben bzw. nach unten bewegt. Auf den Horizontalholmen sitzen Vertikalstangen im Teleskopteil und im Wandteil, deren obere Enden Dichtleisten gegen die Decke und den Boden andrücken.

Bevorzugt sind an den Vertikalstangen des Teleskopteils Nocken oder Kontaktrollen angeordnet, die beim Verfahren der Vertikalstangen mit an den Deckplatten befestigten Steuerkurven in Eingriff bzw. außer Eingriff gelangen. Beim Ausfahren der Dichtleisten bewegen die Nocken die Deckplatten in ihre flächenbündige Endstellung. Beim Einfahren der Dichtleisten drücken dann die Nocken die Deckplatten wieder nach außen in die Laufebenen zurück.

Vorteilhafte Weiterbildungen der Erfindung sind durch die Merkmale der Unteransprüche gekennzeichnet.

Im folgenden werden Ausführungsbeispiele der Erfindung anhand der Zeichnung näher erläutert.

Es zeigen:
- Fig. 1: eine perspektivische Ansicht eines Teleskopelements mit teilweise ausgefahrenem Teleskopteil;
- Fig. 2: einen Schnitt längs der Linie II-II der Fig. 1;
- Fig. 3: einen Schnitt längs der Linie II-II der Fig. 1 bei vollständig ausgefahrenem Teleskopteil, vor der Querbewegung der Teleskopteil-Deckplatten in die flächenbündige Endlage;
- Fig. 4: einen Schnitt längs der Linie II-II der Fig. 1 bei vollständig ausgefahrenem Teleskopteil, nach der Querbewegung der Teleskopteil-Deckplatten in ihre flächenbündige Endlage;
- Fig. 5: eine Seitenansicht des Teleskopelements mit an der Vorderseite abgenommenen Deckplatten des Wandteils und des Teleskopteils; und
- Fig. 6: einen Schnitt längs der Linie V-V der Fig. 4, bei vollständig ausgefahrenem Teleskopteil, vor der Querbewegung der Teleskopteil-Deckplatten in die flächenbündige Endlage;
- Fig. 7: die Darstellung gemäß Fig. 6 jedoch nach der Querbewegung der Teleskopteil-Deckplatten in ihre flächenbündige Endlage;
- Fig. 8: eine der Fig. 6 entsprechende Darstellung einer zweiten Ausführungsform; und
- Fig. 9: eine der Fig. 7 entsprechende Darstellung der zweiten Ausführungsform.

Fig. 1 zeigt eine perspektivische Ansicht des zweischaligen Teleskopelements 1, welches an Laufrollen 1a in einer Deckenschiene 1b längsverschiebbar aufgehängt ist. Das Teleskopelement 1 besitzt ein Wandteil 2, an dessen Tragrahmen 4 die Laufrollen und beidseitig außenliegende Deckplatten 6 befestigt sind. An einer Vertikalkante des Wandteils 2 ist ein Teleskopteil 20 vorgesehen, welches sich über die gesamte Höhe des Wandteils 2 erstreckt und von diesem horizontal einen vorgegebenen Hub ausfahrbar ist. Das Teleskopteil 20 besitzt Deckplatten 26, die die Deckplatten 6 des Wandteils 2 während der Teleskopierbewegung teilweise überlappen und in entsprechenden, außenliegenden, parallelen Laufebenen laufen, wenn das Teleskopteil sich horizontal bewegt. Zwischen den Deckplatten 6 des Wandteils 2 und den Deckplatten 26 des Teleskopteils 20 sind je eine obere und eine untere horizontale Dichtleiste 30 vorgesehen, welche einen mit dem Teleskopteil 20 gekoppelten und folglich die Teleskopteil-Bewegung mitmachenden Dichtleistenabschnitt 30ʹ besitzen kann. Zwischen den Deckplatten 6 des Wandteils 2 ist eine Betätigungsmechanik 40 angeordnet, vgl. insbesondere Fig. 5, welche mittels einer von außen ansetzbaren Kurbel das Teleskopteil 20 und die Dichtleisten 30 verfährt.

Die Fig. 2, 3 und 4 zeigen einen Schnitt längs der Linie II-II der Fig. 1 bei teilweise ausgefahrenem Teleskopteil 20 (Fig. 2) und ganz ausgefahrenem Teleskopteil 20 vor und nach der Querbewegung der Deckplatten 26 (Fig. 3 und 4). Die Deckplatten 26 des Teleskopteils 20 besitzen gemäß diesen Figuren eine solche horizontale Länge, daß die Deckplatten 26 bei ausfahrendem Teleskopteil 20 schließlich den Überlappungsbereich soweit verlassen, daß die einander benachbarten Vertikalkanten der Deckplatten 6 des Wandteils 2 und der Deckplatten 26 des Teleskopteils 20 einen vorgegebenen Abstand voneinander einnehmen, vgl. Fig. 3. Die Deckplatten 26 sind am Rahmen 22 des Teleskopteils 20 beweglich angeordnet und lassen sich quer zu ihrer Hauptebene bewegen, wenn die Betätigungsmechanik 40 - bei vollständig ausgefahrenem Teleskopteil - die Deckplatten 26 für eine aufeinander zu gerichtete Bewegung freigibt, vgl. Fig. 4. Die Deckplatten 26 des Teleskopteils 20 fluchten dann in ihrer Endstellung mit den Deckplatten 6 des Wandteils 2. Die horizontale Länge der Deckplatten 26 des Teleskopteils 20 ist dabei bevorzugt so bemessen, daß die sich zwischen ihnen und den Deckplatten 6 des Wandteils 2 bildende Schattenfuge 9 die gleiche Breite besitzt wie die reguläre Schattenfuge zwischen einander benachbarten Wandelementen. Die Deckplatten 6 des Wandteils 2 sind an den den Deckplatten 26 des Teleskopteils zugewandten Vertikalkanten mit dünnen Abdeckstreifen 7 hinterlegt, welche die Basis der Schattenfugen 9 darstellen. Beim Einfahren des Teleskopteils 20 bewegt die Betätigungsmechanik 40, vgl. die Fig. 5 bis 9, die Deckplatten 26 aus der in Fig. 4 gezeigten Endlage voneinander weg in die in Fig. 3 dargestellte Position, von der aus das Teleskopteil 20 dann die Horizontalbewegung zurück in das Wandteil 2 beginnen kann.

Zwischen den Deckplatten 6, 26 ist eine Betätigungsmechanik 40 angeordnet, vgl. die Fig. 5 bis 9, welche einen Kurbelblock 41 mit einer von außen zugänglichen Kurbelwelle, eine horizontal gelagerte, von der Kurbelwelle antreibbare Gewindespindel 44 und eine mittels einer Gewindehülse 45 auf der Gewindespindel laufende Kniehebelmechanik 46, 48 besitzt, deren Schenkel 46, 48 nach oben und nach unten verlaufen und an einem oberen bzw. unteren Gelenkpunkt mittels einer Achse 49 miteinander gelenkig gekoppelt sind. Die freien Enden 47 des Schenkels 48 ragen zwischen die Deckplatten 26 des Teleskopteils 20 hinein und sind am Teleskopteil 20 angelenkt. Vorgesehen sind ferner am Tragrahmen 4 befestigte Horizontalführungen 45, in denen Führungsstangen 45a verschiebbar gelagert sind, die ebenfalls am Teleskopteil befestigt sind, um dieses bei der Teleskopierbewegung stabil zu führen.

Die Gelenkachsen 49 zwischen den Schenkeln 46 und 48 des Kniegelenkgestänges sind fest mit Horizontalholmen 43 verbunden, von denen Vertikalstangen 42 zwischen den Deckplatten 6, 26 zu den oberen und unteren Dichtleisten 30 im Teleskopteil 20 zu den entsprechenden Dichtleistenabschnitten 30ʹ führen. Beim Betätigen des Kurbelgetriebes 41 durch den Benutzer wird die Gewindespindel 44 gedreht, auf der sich dadurch die Gewindehülse 45 und das Kniegelenkgestänge 46, 48, 49 zusammen mit den Horizontalholmen 43 und dem Teleskopteil 20 horizontal ausfährt. Sobald das Teleskopteil 20 gegen einen gebäudefesten oder einen wandteilfesten Anschlag anläuft, kommt die Horizontalbewegung des Teleskopteils 20 zum Stillstand. Bei weiterer Betätigung des Kurbelgetriebes 41 hält jedoch die Horizontalverschiebung der Gewindehülse 45 an, woraufhin sich das Kniegelenkgetänge stärker nach oben bzw. nach unten auswinkelt und dadurch die Horizontalholme 43 aufwärtsbzw. abwärtsbewegt. Die Bewegung der Horizontalholme 43 wird über die Vertikalstangen 42 auf die Dichtleisten 30, und die Dichtleistenabschnitte 30ʹ übertragen, die dadurch gegen die Decke bzw. den Boden fahren.

Gemäß den Fig. 6 und 7 sind die Deckplatten 26 des Teleskopteils 20 an Schwenkarmen 25 angelenkt, die um horizontale Achsen 24 schwenkbar gelagert sind, wobei die horizontalen Achsen 24 sich parallel zu den Deckplatten 26 erstrecken und am Rahmen 22 des Teleskopteils befestigt sind. Die Deckplatten 26 sind mittels einer Zugfeder 27, die an gegenüberliegenden Schwenkarmen 25 befestigt ist, gegeneinander vorgespannt. An den im Teleskopteil 20 vertikal verschiebbar gelagerten Vertikalstangen 42 sind in vorgegebener Höhe quer zu den Deckplatten 26 hin gerichtete Nocken 54 mit äußeren Kontaktrollen 55 angeordnet. An den Deckplatten 26 sind in entsprechender Höhe Gegennocken 56 befestigt, welche als Führungskurven für die Nocken 54 bzw. deren Kontaktrollen 55 dienen. Die Gegennocken 56 besitzen Steuerkurven 57, die sich im Bereich der Nocken 54 der oberen Vertikalstange 42 nach oben hin und im Bereich der Nocken 54 der unteren Vertikalstange 42 nach unten hin den Deckplatten 26 keilförmig annähern.

Bei der durch die Betätigungsmechanik 40 ausgelösten Aufwärtsbewegung der oberen Vertikalstange 40 und der gleichzeitigen Abwärtsbewegung der unteren Vertikalstange 42 führen die Nocken 54 eine entsprechende Aufwärts- bzw. Abwärtsbewegung längs der Steuerkurven 57 durch, im Verlauf derer die Deckplatten 26 - unter der Wirkung der Zugfeder 27 - aus der Stellung gemäß Fig. 6 eine aufeinander zu gerichtete Querbewegung ausführen und schließlich in ihre Endstellung gemäß Fig. 7 gelangen, in welcher sie mit den Deckplatten 6 des Wandteils 2 fluchten.

Werden dagegen die Dichtleisten 30, 30ʹ eingefahren, so bewegt sich die obere Vertikalstange 42 mit der oberen Dichtleiste 30, 30ʹ nach unten, die untere Vertikalstange 42 mit der unteren Dichtleiste 30, 30ʹ nach oben. Diese Bewegung wird mittels der Nocken 54 und der Steuerkurven 57 der Gegennocken 56 in eine voneinander weg gerichtete Querbewegung der Deckplatten 26 umgesetzt, die dadurch aus der Position gemäß Fig. 6 in ihre Laufebenen gemäß Fig. 7 geschwenkt werden, in der die Deckplatten 6 des Wandteils 2 außen überlappend parallel zueinander verlaufen. Aus dieser Zwischenposition läßt sich dann das Teleskopteil 20 in den Wandteil 2 zurückkurbeln, wobei die Deckplatten 26 wieder in Überlappung mit den Deckplatten 6 des Wandteils 2 gelangen.

Die Fig. 8 und 9 zeigen zwei den Fig. 6 und 7 entsprechende Darstellungen einer weiteren Ausführungsform der Erfindung, wobei in den Fig. 6 bis 9 gleiche Teile mit denselben Bezugszeichen versehen sind. In der Ausführungsform gemäß den Fig. 8 und 9 sind die Nocken 54 als Steuerstifte ausgebildet, welche parallel zu den Deckplatten 26 an der oberen und der unteren Vertikalstange 42 angebracht sind. An der Innenfläche der Deckplatten 26 sind - in Höhe der Nocken 54 - Querflansche 59 befestigt, welche gegen die benachbarte Deckplatte 26 gerichtet sind und Steuerkurven 57 in Form von Ausnehmungen aufweisen, in denen die Nocken 54 der Vertikalstangen 52 zwangsgeführt sind. In der dargestellten Ausführungsform ist jeweils nur ein Steuerstift oder Nocken 54 direkt an den Vertikalstangen 52 angebracht, und die zugeordneten Querflansche 59 der beiden Deckplatten 26 überlappen sich im Bereich der Nocken 54 soweit, daß die Nocken 54 gleichzeitig in den beiden Steuerkurven 57 der sich überlappenden Querflansche 59 geführt sind. Die spaltförmigen Steuerkurven 57 in den Querflanschen 59 sind so geformt, daß sie sich zu den Dichtleisten hin stärker an die Deckplatte 26 annähern, an welcher der betreffende Querflansche 59 befestigt ist. Wenn daher die Vertikalstangen 42 aus der Position gemäß Fig. 8 mit den Dichtleisten 30, 30ʹ gegen die Decke bzw. den Boden ausgefahren werden, werden die Deckplatten 26 unter der Zwangsführung des Nocken 54 und der Steuerkurven 57 aufeinander zu bewegt und nehmen dann in ihrer Endlage eine Position gemäß Fig. 9 an.

## Patentansprüche

1. Zweischaliges Teleskopelement (1) einer aus mehreren horizontal beweglichen Wandelementen bestehenden Trennwand,
mit einem Wandteil (2) mit außenliegenden Deckplatten (6) an einem Tragrahmen (4),
einem an einer Vertikalkante des Wandteils (2) horizontal ausfahrbaren Teleskopteil (20) mit Deckplatten (26), welche in der eingefahrenen Stellung die Deckplatten (6) des Wandteils (2) überlappen und in entsprechend parallelen Laufebenen laufen, mit einer oberen und/oder unteren Dichtleiste (30) zwischen den Deckplatten des Wand- und Teleskopteils und mit einer Betätigungsmechanik (40) zwischen den Deckplatten zum Verfahren des Teleskopteils und der oberen und/oder unteren Dichtleiste (30), dadurch gekennzeichnet, daß die Deckplatten (26) des Teleskopteils (20) quer zu ihrer Hauptebene beweglich am Teleskopteil (20) angeordnet sind, bei ausfahrendem Teleskopteil (20) aus dem mit den Deckplatten (6) des Wandteils (2) gebildeten Überlappungsbereich herauslaufen und von der Betätigungsmechanik (40) quer zu den Laufebenen in eine mit den Deckplatten (6) des Wandteils (2) fluchtende Endstellung bewegbar sind.

2. Zweischaliges Teleskopelement nach Anspruch 1, dadurch gekennzeichnet, daß die Betätigungsmechanik (40) Schwenkarme (25) aufweist, die um horizontal und parallel zu den Deckplatten (26) des Teleskopteils (20) am Rahmen (22) des Teleskopteils (20) angeordnete Achsen (24) schwenkbar sind und daß die Deckplatten (26) des Teleskopteils (20) an den Schwenkarmen (25) schwenkbar angebracht sind.

3. Zweischaliges Teleskopelement nach Anspruch 1 oder 2, dadurch gekennzeichnet, daß die Deckplatten (26) des Teleskopteils (20) mit Federmitteln (27) gegeneinander vorgespannt sind.

4. Zweischaliges Teleskopelement nach Anspruch 3, dadurch gekennzeichnet, daß die Federmittel (27) mindestens eine Zugfeder enthalten, die zwischen die Deckplatten (26) des Teleskopteils (20) gespannt ist.

5. Zweischaliges Teleskopelement nach Anspruch 1 oder 2, dessen Betätigungsmechanik Vertikalstangen im Wandteil und im Teleskopteil zum Verfahren der Dichtleisten enthält, dadurch gekennzeichnet, daß an den Vertikalstangen (42) des Teleskopteils (20) Nocken (54) angeordnet sind, die beim Verfahren der Vertikalstangen (42) mit Steuerkurven (37) an den Deckplatten (26) des Teleskopteils (20) in bzw. außer Eingriff gelangen.

6. Zweischaliges Teleskopelement nach Anspruch 5, dadurch gekennzeichnet, daß die Nocken (54) die Deckplatten (26) des Teleskopteils (20) beim Einfahren der Dichtleisten (30) gegen die Wirkung der Schwerkraft und/oder der Federmittel (27) nach außen in die Laufebenen drücken und beim Ausfahren der Dichtleisten (30) in die mit den Deckplatten (6) des Wandteils (2) fluchtende Endstellung freigeben.

7. Zweischaliges Teleskopelement nach Anspruch 5 oder 6, dadurch gekennzeichnet, daß die Nocken (54) gegen die Deckplatten (26) des Teleskopteils (20) gerichtet sind, und daß die Steuerkurven (57) innenseitig an den Deckplatten (26) angebracht sind und sich zu den Dichtleisten (30) hin zunehmend den Deckplatten (26) annähern.

8. Zweischaliges Teleskopelement nach Anspruch 5 oder 6, dadurch gekennzeichnet, daß die Nocken (54) als Steuerstifte ausgebildet sind und parallel zu den Deckplatten (26) verlaufen, und daß an den Deckplatten (26) Querflansche (59) befestigt sind, die gegen die benachbarten Deckplatten (26) gerichtet sind und die Steuerkurven (57) in Form von Ausnehmungen besitzen, in denen die Steuerstifte der Vertikalstange (42) zum Erzwingen der Querbewegung der Deckplatten (26) zwangsgeführt sind.

## Claims

1. A double-wall telescopic element (1) of a partition consisting of several horizontally movable wall elements, having a wall part (2) with cover plates (6) on the outside on a supporting frame (4), a telescopic part (20) which can be horizontally extended on one vertical edge of the wall part (2) and with cover plates (26), which in the retracted position overlap the cover plates (6) of the wall part (2) and extend in corresponding parallel planes of movement, having an upper and/or lower seal (30) between the cover plates of the wall and telescopic part and having an actuating mechanism (40) between the cover plates to move the telescopic part and the upper and/or lower seal (30),
**characterised in that** the cover plates (26) of the telescopic part (20) are movably disposed on the telescopic part (20) at right angles to their main plane, they can extend out of the overlapping region formed by the cover plates (6) of the wall part (6) when the telescopic part (20) is extended and can be moved by the actuating mechanism (40) at right angles to the planes of movement into an end position in alignment with the cover plates (6) of the wall part (2).

2. A double-wall telescopic element according to Claim 1,
**characterised in that** the actuating mechanism (40) comprises swivel arms (25) which can be swivelled around axles (24) disposed horizontally and parallel to the cover plates (26) of the telescopic part (20) on the frame (22) of the telescopic part (20)
**and in that** the cover plates (26) of the telescopic part (20) are pivoted on the swivel arms (25).

3. A double-wall telescopic element according to Claim 1 or 2,
**characterised in that** the cover plates (26) of the telescopic part (20) are prestressed with respect to one another by spring means (27).

4. A double-wall telescopic element according to Claim 3,
**characterised in that** the spring means (27) contain at least one tension spring which is stretched between the cover plates (26) of the telescopic part (20).

5. A double-wall telescopic element according to Claim 1 or 2,
in which the actuating mechanism contains vertical rods in the wall part and in the telescopic part to move the seals,
**characterised in that** on the vertical rods (42) of the telescopic part (20) there are disposed cams (54), which engage with or disengage with radial cams (37) on the cover plates (26) of the telescopic part (20) when the vertical rods (42) move.

6. A double-wall telescopic element according to Claim 5,
**characterised in that** when the seals are retracted the cams (54) force the cover plates (26) of the telescopic part (20) against the action of gravitational force and/or of the spring means (27) outwards into the planes of movement and release them when the seals (30) are extended into the end position aligning with the cover plates (6) of the wall part (2).

7. A double-wall telescopic element according to Claim 5 or 6,
**characterised in that** the cams (54) are directed towards the cover plates (26) of the telescopic part (20),
**and in that** the radial cams (57) are mounted on the inside on the cover plates (26) and towards the seals (30) draw closer to the cover plates (26).

8. A double-wall telescopic element according to Claim 5 or 6,
**characterised in that** the cams (54) are constructed as control pins and extend parallel to the cover plates (26),
**and in that** to the cover plates (26) transverse flanges (59) are fastened, which are directed towards the adjacent cover plates (26) and have radial cams (57) in the form of recesses in which the control pins of the vertical rod (42) are under restricted guidance to force the transverse movement of the cover plates (26).

## Revendications

1. Elément télescopique (1) à double paroi d'une cloison de séparation composée de plusieurs éléments de cloison mobiles horizontalement,
comportant une partie de cloison (2) pourvue de plaques de recouvrement (6) disposées extérieurement sur un cadre porteur (14),
une partie télescopique (20) pouvant être déployée horizontalement au niveau d'un bord vertical de la partie de cloison (2) et pourvue de plaques de recouvrement (26) qui en position rétractée chevauchent les plaques de recouvrement (6) de la partie de cloison (2) et qui se déplacent dans des plans de déplacement parallèles correspondants,
une baguette d'étanchéité (30) supérieure et/ou inférieure entre les plaques de recouvrement de la partie de cloison et de la partie télescopique,
et un mécanisme d'actionnement (40) entre les plaques de recouvrement, destiné à déplacer la partie télescopique et la baguette d'étanchéité (30) supérieure et/ou inférieure,
caractérisé en ce que les plaques de recouvrement (26) de la partie télescopique (20) sont montées sur la partie télescopique (20) de manière à pouvoir se déplacer transversalement à leur plan principal, se déploient hors de leur zone de chevauchement formée avec les plaques de recouvrement (6) de la partie de cloison (2), lorsque la partie télescopique (20) se déploie, et sont déplacées par le mécanisme d'actionnement (40) transversalement à leurs plans de déplacement, vers une position finale ou elles sont affleurantes aux plaques de recouvrement (6) de la partie de cloison (2).

2. Elément télescopique à double paroi selon la revendication 1, caractérisé en ce que le mécanisme d'actionnement (40) comporte des bras pivotants (25) qui peuvent pivoter autour d'axes (24) disposés horizontalement et parallèlement aux plaques de recouvrement (26) de la partie télescopique (20), sur le cadre de la partie télescopique (20), et en ce que les plaques de recouvrement (26) de la partie télescopique (20) sont montées de manière pivotante sur les bras pivotants (25).

3. Elément télescopique à double paroi selon la revendication 1 ou 2, caractérisé en ce que les plaques de recouvrement (26) de la partie télescopique (20) sont précontraintes l'une vers l'autre, à l'aide de moyens élastiques (27).

4. Elément télescopique à double paroi selon la revendication 3, caractérisé en ce que les moyens élastiques (27) comportent au moins un ressort de traction qui est tendu entre les plaques de recouvrement (26) de la partie télescopique (20).

5. Elément télescopique à double paroi selon la revendication 1 ou 2, dont le mécanisme d'actionnement comprend des tiges verticales dans la partie de cloison et dans la partie télescopique en vue de déplacer les baguettes d'étanchéité, caractérisé en ce que sur les tiges verticales (42) de la partie télescopique (20), sont disposées des cames (54) qui, lors du déplacement des tiges verticales (42), viennent coopérer ou se dégager de rampes de commande (57) sur les plaques de recouvrement (26) de la partie télescopique (20).

6. Elément télescopique à double paroi selon la revendication 5, caractérisé en ce que les cames (54) poussent les plaques de recouvrement (26) de la partie télescopique (20), vers l'extérieur dans les plans de déplacement, à l'encontre de la force de gravité et/ou des moyens élastiques (27), lors de l'escamotage des baguettes d'étanchéité (30), et les libèrent pour leur position finale où elles sont affleurantes aux plaques de recouvrement (6) de la partie de cloison (2), lors du déploiement des baguettes d'étanchéité (30).

7. Elément télescopique à double paroi selon la revendication 5, caractérisé en ce que les cames (54) sont dirigés vers les plaques de recouvrement (26) de la partie télescopique (20), et en ce que les rampes de commande (57) sont montées côté intérieur sur les plaques de recouvrement (26) et se rapprochent de plus en plus des plaques de recouvrement (26) en direction des baguettes d'étanchéité (30).

8. Elément télescopique à double paroi selon la revendication 5, caractérisé en ce que les cames (54) sont réalisées sous la forme de goupilles de commande et s'étendent parallèlement aux plaques de recouvrement (26), et en ce que sur les plaques de recouvrement (26) sont fixés des flasques transversaux (59) qui sont dirigés vers les plaques de recouvrement (26) voisines et qui comportent les rampes de commande (57) sous la forme d'évidements dans lesquels les goupilles de commande de la tige verticale (42) sont guidées à force en vue d'engendrer le mouvement transversal des plaques de recouvrement (26).
